# EUROPÄISCHE PATENTSCHRIFT

(11) **EP 0 173 294 B1**
(45) Veröffentlichungstag und Bekanntmachung des Hinweises auf die Patenterteilung: **17.01.1990**
(21) Anmeldenummer: 85110738.3
(22) Anmeldetag: 27.08.1985
(51) Int. Cl.: B27L 7/00

(54) **Holzbalken-Zerkleinerungsmaschine**
Chopping machine for wooden beams
Installation de concassage de poutres en bois

(30) Priorität: 28.08.1984 DE 3431550
(43) Veröffentlichungstag der Anmeldung: 05.03.1986
(73) Patentinhaber: Berner, Alois, D-8551 Waischenfeld (DE)
(72) Erfinder: Berner, Alois, D-8551 Waischenfeld (DE)
(74) Vertreter: Münich, Wilhelm, Dr.

(56) Entgegenhaltungen:
- CH-A- 237 565
- DE-A- 3 324 122

## Beschreibung

Die Erfindung bezieht sich auf eine Holzbalken-Zerkleinerungsmaschine, bei der an einem stoßweise vorschiebbaren Schlitten ein Messer mit quer zur Holzfaserrichtung liegender Schneide angeordnet ist.

Eine derartige Holzbalken-Zerkleinerungsmaschine ist beispielsweise aus der DE-A-3 324 122 bekannt. Die aus dieser Druckschrift bekannte Holzbalken-Zerkleinerungsmaschine dient insbesondere zum Zerkleinern von länglichen Holzstücken, wie beispielsweise von Holzbalken oder Baumstämmen. Dabei wird das Schnittgut in mehr oder weniger große Stücke quer zur Faserrichtung zerteilt. Die aus der DE-A-3 324 122 bekannte Zerkleinerungsmaschine hat jedoch den Nachteil, daß ihr Kraftbedarf sehr groß ist, und daß die quer abgeteilten Holzstücke nicht in Faserrichtung aufgespalten sind.

Der Erfindung liegt die Aufgabe zugrunde, eine Holzbalken-Zerkleinerungsmaschine mit erheblich kleinerem Kraftbedarf als ihn die bekannten Maschinen haben, anzugeben, die zudem die abgeteilten Holzstücke bei Bedarf auch in Faserrichtung aufspaltet.

Eine erfindungsgemäße Lösung dieser Aufgabe ist mit ihren Weiterbildungen in den Patentansprüchen gekennzeichnet.

Die Erfindung geht von dem Grundgedanken aus, den Kraftbedarf durch eine pendelnde Aufhängung des Schlittens zu reduzieren. Erfindungsgemäß ist nämlich bekannt worden, daß eine Hauptursache für den großen Kraftbedarf der bekannten Maschinen ist, daß das Messer keine Ausweichbewegungen bei eingelagerten harten Stücken vollführen kann. Erfindungsgemäß ist deshalb der Schlitten in seinem oberen Teil pendelnd aufgehängt. Der Anstellwinkel zwischen der dem einlaufenden Schnittgut zugekehrten, nicht angeschärften Fläche des Messers und dem Boden eines das Schnittgut führenden Kanals ist durch eine erste, auf der Holzeinlaufseite befindliche Anschlageinrichtung auf 50 bis 80° nach oben hin bis zum Beginn des Schneidvorgangs begrenzt. Der sich während des Schneidvorgangs selbst unter dem Einfluß des Schneidwiderstandes und der pendelnden Aufhängung ergebende Anstellwinkel wird durch eine unterhalb auf der Holzauslaufseite befindliche zweite Anschlageinrichtung nach unten hin begrenzt.

Die zweite Anschlageinrichtung kann gemäß Anspruch 2 auch durch einen am hinteren Ende des Schnittgutkanals angebrachten einstellbaren Anschlag für den unteren Querschnittsteil des Schnittguts ersetzt werden.

Vorteilhafte Werte für den Anstellwinkel sind im Anspruch 3 angegeben.

Dadurch, daß das Messer zunächst unter dem Einfluß der Schwerkraft mit großem Anstellwinkel am Schnittgut angreift und erst dann, nämlich nach einem selbsttätigen Schwenken des Schlittens unter dem Einfluß des Schneidwiderstands den eigentlichen Schneidvorgang mit geringerem Anstellwinkel durchführt, tritt eine erhebliche Kraftersparnis ein, die bis zu 60 % betragen kann. Für stark asthaltiges Holz werden große und für Hartholz kleine Anstellwinkel im Rahmen der vorstehend angegebenen Bereiche angewandt.

Zur Anpassung an unterschiedliche zu zerkleinernde Holzbalken sind jene Anschlageinrichtungen, die den Anstellwinkel nach oben bzw. unten begrenzen, verstellbar ausgebildet (Anspruch 4).

Um besonders zähe Holzstücke in Faserrichtung aufzuspalten, ist gemäß Anspruch 10 wenigstens ein Spaltmesser am Schneidmesser in jeweils einer zu diesem rechtwinkligen und zum Schneidgut hin gerichteten Ebene angeordnet.

Vorteilhaft ist das Messer über ein gleichsinnig abgeschrägtes Keilstück am Schlitten auswechselbar befestigt (Anspruch 6); der Keilwinkel des Messers liegt dabei zwischen 20° und 40° (Anspruch 8) und der des Keilstücks bei etwa 45° (Anspruch 9). Die Holzteile werden dadurch so starken Zugspannungen ausgesetzt, daß sie quer zur Faserrichtung aufbrechen, was das Trocknen und die Handhabung beim Heizen fördert.

Zur Bewegung des pendelnd aufgehängten, mit einem Schneidmesser versehenen Schlittens kann ein vorzugsweise verstellbares Kurbelgetriebe, ggfs. mit Untersetzungsgetriebe verwendet werden (Anspruch 18 bzw. 19).

Es kann dazu aber auch eine Hydraulikzylinder-Kolben-Einheit verwendet werden; der Schlitten wird dann vorteilhaft über ein Gleitführungsstück pendelnd aufgehängt. Ferner kann dann am Schlitten eine Stange parallel befestigt sein, die je einen Anschlag für den oberen bzw. unteren Totpunkt der Schlⁱttenbewegung trägt; am Gleitführungsstück ist dabei ein von diesen Anschlägen mechanisch steuerbares Hydraulikventil angebracht, das durch eine Feder in der gewählten Stellung gehalten wird. Beim Anhebvorgang des Schlittens samt Messer schwenkt das Gleitführungsstück bis zum Anschlagen an die erste, also obere Anschlag- bzw. Stelleinrichtung zurück, sobald sich das Messer aus dem Schnittgut herausbewegt hat. Beim Absenkvorgang greift das Messer zunächst mit ziemlich großem Anstellwinkel eine gewisse Länge vor dem Ende des Schnittguts an und schiebt dieses so weit vor, bis das Gleitführungsstück an der zweiten, also unteren Anschlag- bzw. Stelleinrichtung anschlägt. Von da ab wird geschnitten, und zwar mit kleinerem Anstellwinkel.

Je weiter das Gleitführungsstück samt Schlitten und Messer zurückpendelt, desto dicker werden die abgeschnittenen Holzstücke; diese Dicke kann also durch jene beiden Stelleinrichtungen eingestellt werden; sie wird umso geringer, je dicker das Schnittgut ist. Wenn man eine einheitliche Dicke der Holzstücke erreichen will, wird am hinteren Ende des Schnittgutkanals ein einstellbarer Anschlag für den unteren Querschnittsteil des Schnittguts angebracht; die zweite, untere Anschlag- bzw. Stelleinrichtung wird dann ggfs. überflüssig.

Zwecks Verbesserung der Schnittgut-Zuführung kann der Schnittgutkanal in Transportrichtung trichterförmig verengt ausgebildet sein. Um mehrere dünne Schnittgutteile nebeneinander verarbeiten zu können, wird der Boden des Schnittgutkanals zu seiner Querschnittsmitte hin muldenförmig vertieft ausgebildet (Anspruch 12); zur weiteren Verbesserung dienen schräg stehende Bleche, welche die unteren Innenkanten (Anspruch 13) des Schnittgutkanals überdecken. Ein ungewolltes Zurückschieben des Schnittguts kann dadurch verhindert werden, daß an der Decke des Schnittgutkanals innen Zacken oder scharftkantige Klappen schwenkbar angebracht sind, die in das Schnittgut oben etwas eindringen; auch kann der Boden des Schnittgutkanals in Transportrichtung stufen- oder sägezahnförmig abfallend ausgebildet sein. Schließlich können am Boden des Schnittgutkanals an seinem hinteren Ende Tragrollen angebracht sein, auf denen das Schnittgut vor Beginn des Schneidvorgangs durch das Messer vorgeschoben wird.

Das Ende der Absenkbewegung wird einstellbar ausgebildet, um den Messerverschleiß ausgleichen zu können. Die Umsteuerung der Schlittenbewegung vom Anheben zum Absenken erfolgt dann, wenn das untere Ende des Schlittens die erste, obere Stelleinrichtung überfahren hat.

Die Erfindung wird an Hand der Zeichnung erläutert; dabei zeigen
Figur 1 die Holzbalken-Zerkleinerungsmaschine mit Hydraulikantrieb, und zwar im Längsschnitt; und
Figur 1 a im Querschnitt längs der gebrochenen Linie A-A in Figur 1;
Figur 2 diese Maschine mit Totpunktsteuerung, wieder im Längsschnitt; und
Figur 3 die Holzbalken-Zerkleinerungsmaschine mit mechanischem, nämlich Kurbelgetriebe-Antrieb, und zwar im Längsschnitt.

Gemäß Figur 1 und 1a ist am Ende eines Transportkanals (9) für das Schnittgut (8) oben ein Gleitführungsstück (6) für einen Schlitten (5) pendelnd aufgehängt, der über ein Keilstück (2) ein Schneidmesser (1) mit quer zur Holzfaserrichtung liegender Schneide trägt. Dieser Schlitten ist durch eine Hydraulikzylinder-Kolben-Einheit (4) stoßweise vorschiebbar.

In angehobenem Zustand nimmt der Schlitten unter dem Einfluß der Schwerkraft durch Anlage des Gleitführungsstücks an eine erste, auf der Holzeinlaufseite befindliche verstellbare Stelleinrichtung (7) einen ziemlich großen Anstellwinkel (ai) zum Schnittgutkanal ein, mit dem das Messer auch beim Absenken am Schnittgut oben angreift und dieses dann vorwärts schiebt; unter dem Einfluß des Schneidwiderstands gelangt der Schlitten sodann durch Anlage des Gleitführungsstücks an eine unterhalb der ersten auf der Holzauslaufseite befindliche zweite Stelleinrichtung (10) in eine Lage mit wesentlich geringerem Anstellwinkel (a₂), mit dem bis zum Boden des Kanals geschnitten wird, worauf die Anhebbewegung einsetzt. Eine erneute Absenkbewegung setzt ein, sobald das untere Schlittenende die erste, obere Anschlag- bzw. Stelleinrichtung (7) erreicht hat.

Messer (1) und Keilstück (2) sind gleichsinnig an der Holzauslaufseite abgeschrägt. Am Messer ist in einer zu ihm rechtwinkligen und zum Schnittgut hin gerichteten Ebene ein Spaftmesser (3) angebracht.

Der Keilwinkel des Keilstücks beträgt etwa 45°.

Gemäß Figur 2 ist am im Führungsstück gleitbar angeordneten Schlitten (5) einer derartigen Zerkleinerungsmaschine eine Stange (16) parallel befestigt; sie trägt je einen Anschlag (17, 18) für den oberen bzw. unteren Totpunkt der Schlittenbewegung. Am Gleitführungsstück ist ein von diesen Anschlägen mechanisch steuerbares Ventil (19) für die Hydraulikzylinder-Kolben-Einheit angebracht, das durch eine Feder (20) in der gewählten Stellung A oder B gehalten wird.

An der Decke des Transportkanals (9) sind innen scharfkantige Klappen (12) schwenkbar angebracht, die ein Zurückschieben des Schnittguts (8) verhindern. Der Boden dieses Kanals weist an seinem hinteren Ende Tragrollen (14) für das Schnittgut (8) auf. Der Keilwinkel (µ) des Keilstücks beträgt etwa 45°.

Die Hubbewegung des Schlittens kann dazu benutzt werden, um z. B. mittels einer Ratsche weiteres Schnittgut an die Zerkleinerungsmaschine heranzuführen. Bei großen Bäumen wird zweckmäßig vor dem Transportkanal (9) eine klappbare Rampe (21) vorgesehen, die mittels eines Beins (22) aufgestellt werden kann.

Gemäß Figur 3 ist zur Bewegung des pendelnden Schlittens (5) ein Kurbelgetriebe (24) angebracht, das über ein Untersetzungsgetriebe (25) angetrieben wird. Statt einer unteren Stelleinrichtung (10) ist hier am hinteren Ende des Transportkanals (9) ein einstellbarer Anschlag (23) für den unteren Querschnittsteil des Schnittguts (8) angebracht, der eine gleichmäßige Dicke der abgeschnittenen Holzteile gewährleistet. Der Boden des Transportkanals weist in Transportrichtung abfallende sägezahnförmige Stufen (13) auf, welche den Vorschub des Schnittguts (8) fördern.

In Fig. 3 ist die erste Anschlageinrichtung, die den Anstellwinkel (a₁) nach oben begrenzt, nicht dargestellt.

## Patentansprüche

1. Holzbalken-Zerkleinerungsmaschine, bei der an einem stoßweise vorschiebbaren Schlitten ein Messer mit quer zur Holzfaserrichtung liegender Schneide angeordnet ist, dadurch gekennzeichne4 daß der Schlitten (5) in seinem oberen Teil pendelnd aufgehängt ist, daß der Anstellwinkel (α₁) zwischen der dem einlaufenden Schnittgut (8) zugekehrten, nicht angeschärften Fläche des Messers (1) und dem Boden eines das Schnittgut führenden Kanals (9) bis zum Beginn des Schneidvorgangs unter dem Einfluß der Schwerkraft durch eine erste, auf der Holzeinlaufseite befindliche Anschlageinrichtung (7) auf 50° bis 80° nach oben hin begrenzt ist, und daß der Anstellwinkel (a₂), der sich beim Schneidvorgang selbst unter dem Einfluß des Schneidwiderstandes und der pendelnden Aufhängung ergibt, durch eine unterhalb auf der Holzauslaufseite befindliche zweite Anschlageinrichtung (10) nach unten hin auf etwa 45° begrenzt ist.

2. Holzbalken-Zerkleinerungsmaschine nach Anspruch 1, dadurch gekennzeichnet daß anstelle der zweiten Anschlageinrichtung am hinteren Ende des Schnittgutkanals (9) ein einstellbarer Anschlag (23) für den unteren Querschnittsteil des Schnittguts (8) angebracht ist.

3. Holzbalken-Zerkleinerungsmaschine nach Anspruch 1 oder 2, dadurch gekennzeichnet daß der Anstellwinkel (a₁) nach oben hin auf 65° bis 70° begrenzt ist.

4. Holzbalken-Zerkleinerungsmaschine nach einem der Ansprüche 1 bis 3, dadurch gekennzekhnet daß die Anschlageinrichtungen (7 und 10) einstellbar ausgebildet sind.

5. Holzbalken-Zerkleinerungsmaschine nach Anspruch 4, dadurch gekennzeichnet daß die Anschlageinrichtungen Stellschrauben (7, 10) sind.

6. Holzbalken-Zerkleinerungsmaschine nach einem der Ansprüche 1 bis 5, dadurch gekennzeichnet daß das Messer (1) über ein gleichsinnig abgeschrägtes Keilstück (2) am Schlitten (5) auswechselbar befestigt ist.

7. Holzbalken-Zerkleinerungsmaschine nach einem der Ansprüche 1 bis 6, dadurch gekennzeichnet, daß die Umsteuerung der Schlittenbewegung vom Anheben zum Absenken dann erfolgt, wenn das untere Ende des Schlittens (5) die erste, obere Anschlageinrichtung (7) erreicht hat.

8. Holzbalken-Zerkleinerungsmaschine nach einem der Ansprüche 1 bis 5, dadurch gekennzeichnet, daß der Keilwinkel µ.) des Messers (1) zwischen 20° und 40° liegt.

9. Holzbalken-Zerkleinerungsmaschine nach einem der Ansprüche 1 bis 7, dadurch gekennzeichnet daß der Keilwinkel (µ) des Keilstücks (2) etwa 45° beträgt.

10. Holzbalken-Zerkleinerungsmaschine nach einem der Ansprüche 1 bis 9, dadurch gekennzeichnet daß wenigstens ein Spaftmesser (3) am Schneidmesser (1) in jeweils einer zu diesem rechtwinkligen und zum Schnittgut (8) hin gerichteten Ebene angeordnet ist.

11. Holzbalken-Zerkleinerungsmaschine nach einem der Ansprüche 1 bis 10, dadurch gekennzeichnet daß der Schnittgutkanal (9) in Transportrichtung (R) trichterförmig verengt ausgebildet ist.

12. Holzbalken-Zerkleinerungsmaschine nach einem der Ansprüche 1 bis 11, dadurch gekennzeichnet daß der Boden des Schnittgutkanals (9) zu seiner Querschnittsmitte hin muldenförmig vertieft ausgebildet ist.

13. Holzbalken-Zerkleinerungsmaschine nach einem der Ansprüche 1 bis 12, dadurch gekennzeichnet daß die unteren Innenkanten des Schnittgutkanals (9) durch schräg stehende Bleche (11) überdeckt sind.

14. Holzbalken-Zerkleinerungsmaschine nach einem der Ansprüche 1 bis 13, dadurch gekennzeichnet daß an der Decke des Schnittgutkanals (9) innen Zacken oder scharfkantige Klappen (12) schwenkbar angebracht sind.

15. Holzbalken-Zerkleinerungsmaschine nach einem der Ansprüche 1 bis 14, dadurch gekennzeichnet daß der Boden (13) des Schnittgutkanals (9) in Transportrichtung (R) stufen- oder sägezahnförmig abfallend ausgebildet ist.

16. Holzbalken-Zerkleinerungsmaschine nach einem der Ansprüche 1 bis 15, dadurch gekonnzeichnet daß der Boden des Schnittgutkanals (9) an seinem hinteren Ende Tragrollen (14) aufweist.

17. Holzbalken-Zerkleinerungsmaschine nach einem der Ansprüche 1 bis 16, dadurch gekennzeichnet, daß zur Bewegung des Schlittens (5) ein vorzugsweise verstellbares Kurbelgetriebe (24) ggfs. mit Untersetzungsgetriebe (25) verwendet wird.

18. Holzbalken-Zerkleinerungsmaschine nach Anspruch 17, dadurch gekennzeichnet daß das Kurbelgetriebe (24) ein Untersetzungsgetriebe (25) aufweist.

19. Holzbalken-Zerkleinerungsmaschine nach einem der Ansprüche 1 bis 18, dadurch gekennzeichnet daß der Schlitten (5) über ein Gleitführungsstück (6) pendelnd aufgehängt ist.

20. Holzbalken-Zerkleinerungsmaschine nach Anspruch 19, dadurch gekennzeichnet daß zur Bewegung des Schlittens (5) innerhalb des Gleitführungsstücks (6) eine Hydraulikzylinder-Kolben-Einheit (4) verwendet wird.

21. Holzbalken-Zerkleinerungsmaschine nach Anspruch 20, dadurch gekennzeichnet daß am Schlitten (5) eine Stange (16) parallel befestigt ist, die je einen Anschlag (17, 18) für den oberen bzw. unteren Totpunkt der Schlittenbewegung trägt und daß am Gleitführungsstück (6) ein von diesen Anschlägen mechanisch steuerbares Ventil (19) für die Hydraulik-Kolben-Einheit (4) angebracht ist, das durch eine Feder (20) in der gewählten Stellung (A oder B) gehalten wird.

## Claims

1. Chopping machine for wooden beams wherein a cutter with a blada disposed in transverse relationship to the direction of the wood fibers is arranged at an intermittently feedable slide, characterized in that the upper part of the slide (5) is suspended to oscillate, that the setting angle (a₁) between the surface of the cutter (1) which faces the entering material (8) to be cut and which is not scarfed, on the one hand, and the bottom of a passage (9), on the other hand, wherein the material to be cut is transferred, is upwardly restricted to 500 to 800 by first dog means (7) disposed at the wood entry side, under the influence of gravity until the cutting process begins, and that the setting angle (a₂) resulting during the actual cutting process under the influence of the cutting resistance and the oscillating suspension is downwardly restricted to some 450 by second dog means (10) disposed below at the wood delivery side.

2. Chopping machine for wooden beams according to Claim 1, characterized in that an adjustable dog (23) for the lower part of the cross-sectional area of the material to be cut (8) is provided instead of said second dog means at the rear end of the transfer passage (9).

3. Chopping machine for wooden beams according to Claim 1 or 2, characterized in that the setting angle (a₁) is upwardly restricted to 65° to 70°.

4. Chopping machine for wooden beams according to any of Claims 1 through 3, characterized in that the dog means (7 and 10) are adjustable.

5. Chopping machine for wooden beams according to Claim 4, characterized in that the dog means are setscrews (7, 10).

6. Chopping machine for wooden beams according to any of Claims 1 through 5, characterized in that the cutter (1) is fastened for replacement at the slide (5) through a wedge-shaped element (2) beveled in the same direction.

7. Chopping machine for wooden beams according to any of Claims 1 through 6, characterized in that the slide motion is reversed from raising to lowering as soon as the lower end of the slide (5) has reached the first top dog means (7).

8. Chopping machine for wooden beams according to any of Claims 1 through 5, characterized in that the wedge angle (µ) of the cutter (1) ranges between 20° and 40°.

9. Chopping machine for wooden beams according to any of Claims 1 through 7, characterized in that the wedge angle (µ) of the wedge-shaped element (2) roughly corresponds to 45°.

10. Chopping machine for wooden beams according to any of Claims 1 through 9, characterized in that at least one cleaving blade (3) is disposed at the cutter (1) in one respective plane at right angles to said cutter and to the material to be cut (8).

11. Chopping machine for wooden beams according to any of Claims 1 through 10, characterized in that the material transfer passage (9) is restricted to a funnel shape in the transfer direction (R).

12. Chopping machine for wooden beams according to any of Claims 1 through 11, characterized in that the bottom of the material transfer passage (9) is troughed towards the center of its cross- sectional area.

13. Chopping machine for wooden beams according to any of Claims 1 through 12, characterized in that the lower inside edges of the material transfer passage (9) are covered by inclined sheet metal elements (11 ).

14. Chopping machine for wooden beams according to any of Claims 1 through 13, characterized in that inside prongs or sharp-edged flaps (12) are disposed for pivoting motion at the top inside of the material transfer passage (9).

15. Chopping machine for wooden beams according to any of Claims 1 through 14, characterized in that the bottom (13) of the material transfer passage (9) is sloping downward in the transfer direction (R) either in steps or in saw-tooth ridges.

16. Chopping machine for wooden beams according to any of Claims 1 through 15, characterized in that the bottom of the material transfer passage (9) includes supporting wheels (14) at its rear end.

17. Chopping machine for wooden beams according to any of Claims 1 through 16, characterized in that a preferably adjustable crank gear (24), if necessary in combination with a reduction gear (25), is used to move the slide (5).

18. Chopping machine for wooden beams according to Claim 17, characterized in that said crank gear (24) includes a reduction gear (25).

19. Chopping machine for wooden beams according to any of Claims 1 through 18, characterized in that the slide (5) is suspended to oscillate, through a sliding-guide element (6).

20. Chopping machine for wooden beams according to Claim 19, characterized in that a hydraulic cylinder/piston unit (4) is used to move the slide (5) within the sliding-guide element (6).

21. Chopping machine for wooden beams according to Claim 20, characterized in that a rod (16) is fastened in parallel at the slide (5), which rod carries one dog each (17, 18) for the top or lower dead center of the slide movement, and that a valve (19) for the hydraulic piston unit (4) is disposed at the sliding-guide element (4), which valve may be mechanically controlled by said dogs and is maintained in the selected position (A or B) by a spring (20).

## Revendications

1. Installation de concassage de poutres en bois, comprenant un couteau à lame disposée transversalement à l'orientation des fibres de bois, lequel couteau est disposé à un chariot avança- ble par intermittence, caractérisée en ce que la partie supérieure dudit chariot (5) est suspendue en palier oscillant, que l'angle d'inclinaison (aᵢ) entre la face du couteau (1 qui se trouve en face du matériel (8) à couper entrant et qui n'est pas affûtée, d'une part, et le fond d'un passage (9) de transfert du matériel, d'autre part, est limité en haut à 50° à 80° par gravité par premiers moyens de butée (7) qui se trouvent au côté d'entrée du bois, jusque le cycle de coupage commence, et en ce que l'angle d'inclinaison (a₂) qui résulte automatiquement au cours du cycle de coupage par l'influence de la résistance au coupage et par la suspension oscillante, est limité en bas à 45° environ par deuxièmes moyens de butée (10) qui se trouvent çi-dessous au côté de sortie du bois.

2. Installation de concassage de poutres en bois selon la Revendication 1, caractérisée en ce qu'une butée (23) pour la partie inférieure du profil en travers du matériel à couper (8) est disposée à l'extrémité arrière du passage de transfert du matériel (9), au lieu desdits deuxièmes moyens de butée.

3. Installation de concassage de poutres en bois selon la Revendication 1 ou 2, caractérisée en ce que l'angle d'inclinaison (aᵢ) est limité en haut à 65° à 70°.

4. Installation de concassage de poutres en bois selon quelconque des Revendications 1 à 3, caractérisée en ce que les moyens de butée (7 et 10) sont réglables.

5. Installation de concassage de poutres en bois selon la Revendication 4, caractérisée en ce que les moyens de butée sont des vis de réglage (7 et 10).

6. Installation de concassage de poutres en bois selon quelconque des Revendications 1 à 5, caractérisée en ce que le couteau (1) est fixé audit chariot (5) pour être interchangeable, au moyens d'un élément de coin (2) biseauté au même sens.

7. Installation de concassage de poutres en bois selon quelconque des Revendications 1 à 6, caractérisée en ce que la marche du mouvement du chariot du soulèvement à la descente est changée quand l'extrémité inférieure du chariot (5) arrive aux premiers moyens supérieurs de butée (7).

8. Installation de concassage de poutres en bois selon quelconque des Revendications 1 à 5, caractérisée en ce que l'angle de coin (µ) du couteau (1) varie entre 20° et 40°.

9. Installation de concassage de poutres en bois selon quelconque des Revendications 1 à 7, ca- ractéfisée en ce que l'angle de coin (µ) de l'élément de coin (2) correspond à 45° environ.

10. Installation de concassage de poutres en bois selon quelconque des Revendications 1 à 9, caractérisée en ce qu'au moins un fendoir (3) est disposé au couteau (1) dans un plan respectif qui s'étend à angles droits relativement au couteau et au matériel à couper (8).

11. Installation de concassage de poutres en bois selon quelconque des Revendications 1 à 10, caractérisée en ce que le passage de transfert du matériel (9) est rétrécissé en entonnoir en sens de transfert (R).

12. Installation de concassage de poutres en bois selon quelconque des Revendications 1 à 11, caractérisée en ce que le fond du passage de transfert du matériel (9) présente un creux en auge vers le centre de son profil en travers.

13. Installation de concassage de poutres en bois selon quelconque des Revendications 1 à 12, caractérisée en ce que les arêtes intérieures inférieures dudit passage de transfert du matériel (9) sont couvertes par des tôles inclinées (11).

14. Installation de concassage de poutres en bois selon quelconque des Revendications 1 à 13, caractérisée en ce que des dents intérieures ou des abattants à bords vifs (12) sont disposés à mouvement pivotant à la face supérieure intérieure dudit passage de transfert du matériel (9).

15. Installation de concassage de poutres en bois selon quelconque des Revendications 1 à 14, caractérisée en ce que le fond (13) du passage de transfert de matériel (9) est incliné en gradins ou en dents de scie au sens de transfert (R).

16. Installation de concassage de poutres en bois selon quelconque des Revendications 1 à 15, caractérisée en ce que le fond du passage de transfert du matériel (9) comprend des rouleaux porteurs (14) à son extrémité arrière.

17. Installation de concassage de poutres en bois selon quelconque des Revendications 1 à

16, caractérisée en ce qu'une transmission à manivelle (24), préférablement réglable, si nécessaire en combinaison avec un démultiplicateur (25), est utilisée pour le mouvement du chariot (5).

18. Installation de concassage de poutres en bois selon la Revendication 17, caractérisée en ce que ladite transmission à manivelle (24) comprend un démultiplicateur (25).

19. Installation de concassage de poutres en bois selon quelconque des Revendications 1 à 18, caractérisée en ce que ledit chariot (5) est suspendu en palier oscillant au moyens d'un élément de guidage à glissement (6).

20. Installation de concassage de poutres en bois selon la Revendication 19, caractérisée en ce qu'un dispositif à cylindre et piston hydraulique (4) est utilisé pour le mouvement du chariot (5) au dedans de l'élément de guidage à glissement (6).

21. Installation de concassage de poutres en bois selon la Revendication 20, caractérisée en ce qu'une barre (16) est fixée en parallèle au chariot (5), qui porte une butée respective (17, 18) pour le point mort haut ou bas du mouvement du chariot, et qu'un soupape (19) est disposé pour le dispositif à piston hydraulique (4), ledit soupape étant commandable mécaniquement par cettes butées et maintenu dans la position choisie (A ou B) au moyen d'un ressort (20).
